# EUROPÄISCHE PATENTSCHRIFT

(11) **EP 0 044 055 B1**
(45) Veröffentlichungstag und Bekanntmachung des Hinweises auf die Patenterteilung: **20.06.1984**
(21) Anmeldenummer: 81105397.4
(22) Anmeldetag: 10.07.1981
(51) Int. Cl.: E04B 1/348, A47K 4/00

(54) **Sanitärzelle aus vorgefertigten Bauelementen**
Toilet cabin constructed from prefabricated elements
Cellule sanitaire construite au moyen d'éléments préfabriqués

(30) Priorität: 10.07.1980 DE 8018723 U; 20.01.1981 DE 3101668
(43) Veröffentlichungstag der Anmeldung: 20.01.1982
(73) Patentinhaber: Huster, Frank, D-7441 Neckartenzlingen (DE)
(72) Erfinder: Huster, Frank, D-7441 Neckartenzlingen (DE); Wormuth, Armin, D-1000 Berlin (DE)
(74) Vertreter: Patentanwälte Kirschner & Grosse

## Beschreibung

Die Erfindung bezieht sich auf eine Sanitärzelle aus vorgefertigten Bauelementen, umfassend eine schalenförmige Bodenwanne, Wandelemente und eine schalenförmige Deckenschale.

Bislang ist es bereits bekannt, Sanitärzellen aus einzelnen Bauelementen zusammenzusetzen, wobei diese Bauelemente zur Sanitärzelle bereits im Werk montiert und im montierten Zustand ausgeliefertwerden. Für den Transport dieser Sanitärzellen sind zumeist Fahrzeuge mit speziellen Hubeinrichtungen zum Absetzen der Sanitärzellen erforderlich. Dies ist sehr umständlich, da diese Verfahrensweise mit einem entsprechenden Transportaufwand verbunden ist. Nachteilhaft ist weiter, dass derartige Sanitärzellen nicht in bereits vorgegebenen Räumen installiert werden können.

Andererseits ist es im Zuge der Modernisierung von Bauten häufig erforderlich, neue Sanitäranlagen in bereits bestehenden Bauten zu installieren, so dass man an die bereits vorgegebenen Räume gebunden ist. Ein dabei immer wieder auftretendes Kriterium besteht dabei darin, dass die vorgegebenen Räume stets unterschiedliche Abmessungen aufweisen, so dass die Sanitärzellen zumeist speziell für die Verwendungszwecke angepasst und konstruiert werden müssen. Dadurch wird eine Installation von Sanitärzellen naturgemäss sehr kostenaufwendig. Der entscheidende Nachteil besteht aber nach wie vor darin, dass ein nachträgliches Einbringen der Sanitärzellen in ein bereits fertiggestelltes Gebäude nicht oder nur unter einem entsprechenden Aufwand möglich ist. Nachteilhaft bei bekannten Sanitärzellen ist weiter, dass deren Bauteile nur von der Aussenseite zu verbinden sind. Eine Zugänglichkeit im Falle einer Revision oder Nachinstallation ist in aller Regel nicht möglich, so dass auch Reparatur- und Wartungsarbeiten ausserordentlich aufwendig und teuer sind.

Es sind auch Sanitärzellen bekannt, bei denen die Wandelemente und/oder Eckelemente aus beschichteten Pressspanplatten oder beschichteten Blechen oder aus glasfaserverstärktem Kunststoff hergestellt sind. Diese Materialien haben die Nachteile, dass sie offene Kanten besitzen, die durch eine Spezialbehandlung versiegelt werden müssen, damit keine Feuchtigkeit in das empfindliche Kernmaterial eindringen kann. Anstelle der Versiegelung können auch spezielle Fugendichtungen oder aufgeklebte Kanten oder Umleimer verwendet werden, was allerdings zu einer Verteuerung des Materials infolge einer aufwendigen Herstellung und Montage führt. Die bei Gfk-Konstruktionen notwendige dauerelastische Versiegelung ist häufig auch die Ursache von Schimmelpilzbildungen und der Ansammlung von Bakterienkolonien, was insbesondere bei im Krankenhausbereich eingesetzten Sanitärzellen unbedingt vermieden werden muss. Die bekannten beschichteten Pressspanplatten und Gfk-Teile sind darüber hinaus auch besonders schlag- und stossgefährdet und im Sanitärbereich kaum einsetzbar, da bei einer Verletzung der äusseren Schutzschicht infolge Schlageinwirkung oder bei der Anbringung von Bohrungen das innere empfindliche Kernmaterial von der Aussenseite her zugänglich wird und den Einflüssen von Feuchtigkeit, Temperatur und Sonneneinstrahlung ausgesetzt wird. Bei glasfaserverstärktem Kunststoff ist die Beschädigung der Schutzoberfläche besonders nachteilig, da die Glasfasern infolge Kapillarwirkung Wasser anziehen, so dass derartige Wandelemente aufquellen und die Ausbildung von Bakterienkolonien begünstigen. Da im wesentlichen bei den vorbeschriebenen Materialien nur die verstärkten Deckschichten tragend sind, kann es auch vorkommen, dass, wenn keine zusätzlichen Armierungen in dem Material angebracht sind, die mechanischen Befestigungen sich lösen, so dass ein sicherer Halt der Wandelemente und/oder der daran befestigten Armaturen nicht gewährleistet ist.

Es ist eine Sanitärzelle gemäss dem Obergriff des Patentanspruchs 1 bekannt (G. Knappke: _{"}Sanitärzellen", 1975, Bauverlag GmbH, S. 126, 127, 204, 205), welche aus rasterartig aufgebauten vorgefertigten Elementen besteht und im einzelnen eine schalenförmige Bodenwanne, verschiedene Wandelemente und eine schalenförmige Deckenschale umfasst. Beliebig addier- und stapelbare Elementteile ergeben jeweils ein Wandelement in einem Stahlrahmen, welcher das Gerüst für die Sanitärzelle darstellt. Üblicherweise erfolgt bei derartigen Sanitärzellen die Montage der einzelnen Elemente, also Wandelemente, Deckenschale und Bodenschale an das Gerüst mittels Schraubverbindungen.

Es ist ferner ein Bausatz für eine Sanitärzelle umfassend Wandelemente, eine Deckenplatte und eine Bodenplatte bekannt (DE-A Nr. 2537877), bei dem die Bodenplatte auf gesonderten Profilen aufruht und der Zusammenbau der einzelnen Bauteile über handelsübliche Steckverbindungen erfolgt. Bodenseitig ist die Sanitärzelle durch eine doppellagige Bodenplatte gebildet, die auf gesonderten Randprofilen mit stufenmässig versetztem Querschnitt aufliegt die sich in die Wandelemente fortsetzen.

Schliesslich ist es in Zusammenhang mit modulartigen Waschbeckeneinheiten bestehend aus Becken, Spiegelaufnahme und Ablagefächern bekannt (US-PS Nr. 4171545), die gesamte Waschbeckeneinheit an in der Wand des Raumes vorhandenen Hängeelementen aufzuhängen. Derartige Waschbeckeneinheiten unterscheiden sich jedoch von Sanitärzellen, welche im wesentlichen geschlossene Raumeinheiten darstellen und unten und oben mittels einer Bodenwanne bzw. einer Deckenschale begrenzt sowie mittels der Bodenwanne gegenüber dem Boden des Bauwerks abgestützt sind.

Ausgehend von einer Sanitärzelle gemäss dem Oberbegriff des Patentanspruchs 1 bezweckt die Erfindung eine vereinfachte Montage und Demontage der einzelnen Bauteile und eine vorteilhafte Anordnung der einzelnen Bauteile zueinander, um den Montageaufwand aber auch den Bauteileaufwand zu verringern.

Diese Aufgabe wird erfindungsgemäss durch die im kennzeichnenden Teil des Patentanspruchs 1 angegebenen Merkmale gelöst, wobei zweckmässige Ausgestaltungen der Erfindung durch die in den Unteransprüchen enthaltenen Merkmale gekennzeichnet sind.

Dadurch, dass die Wandelemente mindestens die schalenförmige Bodenwanne an einer durch eine Abstufung mit anschliessender Randwulst gebildeten Sicke innen übergreifen, lässt sich eine sehr günstige Bauteileabstimmung für eine Sanitärzelle erreichen, weil hierdurch einerseits im Sinne einer Montagevereinfachung die Bodenwanne nach aussen und nach unten hin einen Anschlag für die Wandelemente darstellt und ferner infolge der überdeckenden Anordnung von mindestens der Bodenwanne und den Wandelementen ein allfällige Dichtungsmassnahmen reduzierender Spritzwasserschutz erreicht wird. Aufgrund der rechtwinklig von der Rückseite der Wandelemente vorstehenden seitlichen Randflansche ist ein flächenbündiger Zusammenschluss benachbarter Wandelemente möglich. Eine weitere Montagevereinfachung ergibt sich aufgrund der rückseitig vorgesehenen Anschlusselemente, wobei die Sanitärzelle sowohl von aussen wie auch von innen her erstellt werden kann. Dies beruht darauf, dass die Anschlusselemente entweder an vor der Wand des Einbauraums angeordnete Anschlussprofile oder an Aufbauprofile befestigbar sind, welche eine Aussenverkleidung aufnehmen. In Verbindung mit den die Wanne innen übergreifenden Wandelementen ergibt sich hierbei ferner eine sehr einfache Festlegung der Schale über die Wandelemente, da gegenüberliegende Wandschalen aufgrund der Anordnung ein Verrücken der Wanne verhindern.

Nachfolgend werden Ausführungsbeispiele der Erfindung anhand der Zeichnung beschrieben. Darin zeigen:
Fig. 1 eine Draufsicht auf eine Sanitärzelle in aufgelöster Darstellung,
Fig. 2 einen Schnitt durch die in Fig. 1 dargestellte Sanitärzelle,
Fig. 3 eine Draufsicht auf eine weitere Sanitärzelle,
Fig. 4 ein Detail der Befestigung der Wandelemente der Sanitärzelle an einem Aufbauprofil,
Fig. 5 eine andere Ausführungsform des in Fig. 4 dargestellten Gegenstands,
Fig. 6 eine Seitenansicht eines Teils der Sanitärzelle in geschnittener Darstellung,
Fig. 7 eine weitere Ausführungsform des in Fig. 4 dargestellten Gegenstands,
Fig. 8 eine weitere Ausführungsform des in Fig. 4 dargestellten Gegenstands,
Fig. 9 eine weitere Ausführungsform des in Fig. 4 dargestellten Gegenstands,
Fig. 10 eine weitere Ausführungsform des in Fig. 4 dargestellten Gegenstands,
Fig. 11 eine Draufsicht auf eine als Duschzelle ausgebildete Sanitärzelle mit kreisförmigem Grundriss,
Fig. 12 ein Detail der Aufhängung des Wandelements im Bereich der Bodenwanne,
Fig. 13 ein weiteres Detail im Bereich der Fuge zwischen Wandelemente und Bodenwanne,
Fig. 14 ein Detail der Anordnung eines Wandelements auf einer Bodenschale,
Fig. 15 eine Ausführungsform eines Randflansches eines Wandelements sowie
Fig. 16 einen Schnitt durch eine weitere Ausführungsform einer Sanitärzelle im Bereich der Bodenwanne.

Aus der Draufsicht nach Fig. 1 geht eine allgemein mit dem Bezugszeichen 1 gekennzeichnete Sanitärzelle in aufgelöster Darstellung hervor. Diese Sanitärzelle 1 umfasst eine Bodenwanne 2, welche in Fig. 1 auch im Schnitt dargestellt ist. Die Sanitärzelle 1 weist einen quadratischen oder rechteckförmigen Querschnitt auf und umfasst in einer Ecke eine abgesenkte und eingeformte Duschwanne 3. Die Duschwanne 3 ist an zwei Seiten durch den umlaufend hochgezogenen Rand 4 der Bodenschale 1 begrenzt. Der Boden der Duschwanne 3 kann ebenso wie der Boden der Bodenschale 2 mit Profilierungen, etwa Noppen oder Rillen versehen sein, so dass die Standfestigkeit bei feuchtem Boden erhöht wird. Aus Fig. 1 ist weiter ersichtlich, dass der umlaufende Rand 4 im Bereich des Eingangs 6 bodenbündig herabgezogen ist, so dass im Eintrittsbereich keine Stufung vorhanden ist. Zweckmässigerweise ist im Bereich der Duschwanne 3 ein Gefälle zum Ablauf hin vorhanden, wie insbesondere aus Fig. 2 ersichtlich ist.

In Fig. 1 sind die Wandelemente in Draufsicht dargestellt, wobei diese Wandelemente drei Eckelemente 7, mehrere flächige Wandelemente 8 sowie Wandvorsprungelemente 9 aufweisen. Die Wandvorsprungelemente 9 dienen zur Abgrenzung der Sanitärzelle und können unterschiedlich lang in die Bodenschale bzw. in den Innenraum der Sanitärzelle 1 hineingezogen sein. In den flächigen Wandelementen 8 sind zweckmässigerweise aus der Zeichnung nicht näher ersichtliche Ausnehmungen oder Aussparungen vorgesehen, welche entweder Ablagen zur Aufnahme von Gegenständen bilden oder in welche Sanitäranlagen, wie etwa eine Toilettenschüssel 10 oder ein Waschbecken 11, aufgenommen sind. In einem weiteren Eckelement 7a können schliesslich Sitzelemente 12 eingeformt sein. Im übrigen sind sämtliche Kanten oder Ecken im Sichtbereich der Sanitärzelle, also in der Innenseite, abgerundet, so dass die Gefahr von Verletzungen gemindert ist.

Die Wandelemente werden in Rastergrössen hergestellt, so dass die Lagerhaltung reduziert ist. Beispielsweise werden flächige Wandelemente in einer Breite von 100 mm vorgefertigt, wobei bei unterschiedlich grossen Sanitärzellen lediglich Zwischenstücke mit einer unterschiedlichen Breite angesetzt werden müssen. Gegebenenfalls können auch die vorgefertigten flächigen Wandelemente 8 nachträglich auf Zwischenmass zugeschnitten werden.

In Fig. 2 ist schematisch ein Schnitt durch die in Fig. 1 gezeigte Sanitärzelle dargestellt. Danach ist die Sanitärzelle durch eine Deckenschale 40 oben abgeschlossen, welche auf den Wandelementen aufliegt.

Aus Fig. 3 ist eine Sanitärzelle in installiertem Zustand dargestellt. Hierbei sind über dem Umfang der Sanitärzelle gesonderte Anschluss- und Aufbauprofile 13, 14 vorgesehen, welche in Abständen entsprechend der nachfolgend noch näher beschriebenen Randflansche der einzelnen Wandelemente angeordnet sind. Die einzelnen Wandelemente weisen zumindest an ihren Seitenrändern aus der Fig. 5 näher ersichtliche Randflansche 16 auf, welche rechtwinklig vom Wandelement von dessen Rückfläche hervorstehen. Diese Randflansche 16 erstrecken sich zweckmässigerweise über die gesamte Länge der Seitenränder der Wandelemente (Längsseite). Zweckmässig ist es aber auch, dass diese Randflansche umlaufend ausgebildet sind. Randflansche 16 benachbarter Wandelemente stossen flächenbündig aufeinander, wodurch eine ausreichende Abdichtung der Fuge zwischen den einzelnen Wandelementen gewährleistet ist. Diese Randflansche 16 dienen auch zur Befestigung der Wandelemente der Sanitärzelle an den Verbindungsprofilen 15. Die Anschlussprofile 13 stellen die Verbindung zwischen den Verbindungsprofilen 15 und den bauseits vorhandenen Wänden her. Das Aufbauprofil 14 baut auf dem Verbindungsprofil auf und lässt eine Aussenverkleidung oder Aussenbeplankung der Wand der Sanitärzelle zu, wie recht deutlich aus Fig. 3 hervorgeht, wo die Sanitärzelle an zwei Seiten an bauseitigen Wänden anschliesst und an zwei Seiten mit einer separaten Aussenverkleidung versehen ist. Die einzelnen Befestigungsmöglichkeiten sind in einem nachfolgenden Abschnitt noch näher erläutert. Wesentlich ist aber der Anschluss der Wandelemente an die Verbindungsprofile 15, die Teil des Bausatzes sind, oder an die dargestellte Wand eines vorgegebenen Raumes mittels Anschlussprofilen 13. Hierdurch werden die Wandelemente stabil verankert, so dass ein insgesamt tragender Aufbau erzielt wird.

Insgesamt gibt es folgende Montagemöglichkeiten für den Bausatz, nämlich:
a) Freistehendes Gerüst mit den Verbindungsprofilen 15, welche gegebenenfalls mit Querverstrebungen verbunden sind, wobei zweckmässigerweise an der Aussenseite der Aufbauprofile 14 eine Gipskartonverkleidung aufgebracht wird. In diesem Fall kann die Montage der Wandelemente von aussen her erfolgen.
b) Diese Montagemöglichkeit ist allerdings dann nicht anwendbar, wenn die Sanitärzelle in einen bereits fest vorgegebenen Raum, etwa im Falle der Altstadtsanierung, eingebaut werden muss. In diesem Fall kann ein freistehendes Gerüst aus den Verbindungsprofilen 15 mit den Aufbauprofilen 14 in den Raum eingebracht werden, wobei gleichfalls eine Gipskartonverkleidung möglich ist, und die Wandelemente werden schliesslich von innen her montiert. Die Aufbauprofile 14 sind zwischen Decke und Boden verspannt. Vorteilhaft ist diese Montageart insbesondere dort, wo relativ hohe Räume für den Einbau der Sanitärzelle verwendet werden, also grössere Abstände zwischen Decke des vorgegebenen Raums und Decke der Sanitärzelle vorhanden sind.
c) Die weitere Möglichkeit für vorgegebene Räume besteht darin, die Verbindungsprofile 15 über Anschlussprofile an der Wand des vorgegebenen Raumes zu befestigen und schliesslich die Wandelemente von innen her an den Verbindungsprofilen 15 zu montieren.

Aus Fig. 5 ist eine Befestigungsmöglichkeit der Wandelemente 8 an Verbindungsprofilen 15 dargestellt, die an Aufbauprofilen 14 befestigt und U-förmig ausgebildet sind sowie seitlich von den U-Schenkeln abragende Befestigungsflansche 17 aufweisen. DieAufbauprofile 14 sind an den Befestigungsflanschen 17 mit einer Aussenverkleidung 18 verschraubt, die zweckmässigerweise aus Gipskartonplatten besteht. Die Schraubverbindung ist durch strichpunktierte Linie angedeutet. Die beiden U-Schenkel des Verbindungsprofils 15 werden durch einen Querstift 19 überbrückt. Je zwei benachbarte Wandelemente 8 sind mit ihren flächenbündig anliegenden Randflanschen 16 in den Querstift 19 eingehängt. Diese Einhängmöglichkeit ist näher aus Fig. 6 ersichtlich. Danach ist in den Randflanschen 16 eine hakenförmige Öffnung 20 vorgesehen, so dass die Randflansche auf den Querstift 19 des Verbindungsprofils 15 gesteckt und schliesslich eingehängt werden können. Selbstverständlich können über die Länge des Profils bzw. der Wandelemente mehrere, übereinander in einem Abstand angeordnete Verbindungsprofile 15 vorgesehen sein. Es ist auch möglich, dieses Verbindungsprofil als langgestreckte Schiene auszubilden, wobei dann mehrere Querstifte 19 übereinander angeordnet sind. Ersichtlich erfolgt die Montage der Wandelemente 8 in ausserordentlich einfacher Weise durch blosses Einhängen in die Verbindungsprofile 15, wobei die Demontage von innen her später ohne weiteres durch Aushängen möglich ist.

Alternativ zur Öffnung in den Randflanschen kann an der Rückseite eines Wandelements 8 auch ein hakenförmiger Fortsatz ausgebildet sein, welcher den Querstift 19 von oben übergreift. Aus Fig. 5 ist weiter ein Profilsteg 21 ersichtlich, welcher in das Verbindungsprofil 15 eingesetzt ist, die beiden Randflansche 16 aufnimmt und die beiden U-Schenkel des Verbindungsprofils 15 übergreift und somit ein Spreizen der beiden U-Schenkel unter Last verhindert.

Aus Fig. 6 ist weiter ersichtlich, dass die Bodenwanne 2 am oberen Ende des umlaufenden hochgezogenen Rands 4 eine nach aussen reichende Abstufung 22 aufweist, welche mit einem Randwulst 23 eine Sicke 24 bildet. In dieser Sicke 24 sind die nebeneinander angeordneten Wandelemente aufgenommen, so dass sie sich am Boden der Sicke abstützen. Dabei kann zwischen dem Sickenboden und dem unteren Rand der Wandelemente eine in Fig. 6 schematisch dargestellte Dichtung, zweckmässigerweise ein Dichtungsband, vorgesehen sein. Um Beschädigungen zu vermeiden, ist es hierbei zweckmässig, dass auch bodenseitig am Wandelement der Randflansch 16 vorgesehen ist, der eine Quertraverse bildet. Ein horizontaler Randflansch 16 kann auch am oberen Rand der Wandelemente 8 vorgesehen sein und dient als Auflage für die Deckenschale 40. Wesentlich ist schliesslich, dass die Aufbauprofile 14 vor der Bodenwanne 2 und damit an der Zelle vorbei bis ganz zum Boden und zur Decke verlaufen. Die Aufbauprofile sind dabei zweckmässigerweise über horizontale Quertraversen 25, mit denen sie verschraubt sind, mit dem Boden bzw. der Decke verbunden.

Bei der in Fig. 7 dargestellten Ausführungsform sind die Randflansche 16 mit Bohrungen versehen, wobei mit den Randflanschen Profilstücke 35 und 34 verschraubt sind (Verschraubung ist durch strichpunktierte Linie angedeutet). Diese Profilstücke 35, die auch an die Randflansche 16 angeklebt sein können, sind an ihren Stegabschnitten mit dem Aufbauprofit 14 verschraubt. Diese Art der Befestigung der Wandelemente der Sanitärzelle erfordert eine Zutrittsmöglichkeit von aussen, um die Sanitärzelle aufzustellen.

Aus Fig. 4 ist ersichtlich, dass der Querstift 19 auch den Ausgleich von Toleranzungenauigkeiten oder das Einsetzen von Zwischenstücken erlaubt.

Fig. 8 zeigt an den Wandelementen angeformte oder angeklebte Randprofile 16a in Form von L-förmigen Profilschienen. Auch hier ist eine flächenbündigeAnlage im Fugenbereich ermöglicht. Im übrigen ähnelt dieses Ausführungsbeispiel der in Fig. 5 beschriebenen Befestigungsweise. Zur Verbesserung der Schalldämmung der Wand ist eine schallgedämmte Zwischenlagerung 36 vorgesehen. Schliesslich kann bei den Aufbauprofilen durch Erhöhung der Profilhöhe (und damit Erhöhung der Gesamtwandstärke) eine erhebliche Verbesserung der Luftschalldämmung erreicht werden.

Um eine Distanzausgleich zwischen vorgegebener Wand des Raumes, in dem die Sanitärzelle zu installieren ist, und der Wand der Sanitärzelle selbst zu ermöglichen, sind nach Fig. 9 Distanzelemente 26 vorgesehen. Das in Fig. 9 dargestellte Distanzelement ist aus zwei L-förmigen Winkelstücken 27, 28 zusammengesetzt, welche das U-förmige Distanzelement 26 bilden. Jedes Winkelstück weist im Stegbereich des U-Profils korrespondierende Langlöcher 29 auf, so dass nach Lockern einer Feststellschraube 30 die Spannweite des Distanzelements verändert werden kann. Damit lassen sich unterschiedliche Abstände zwischen Wand der Sanitärzelle 1 und Wand des vorgegebenen Raums überbrücken.

In Fig. 10 sind die Randflansche durch separate Profilstücke 16b ausgebildet, welche an den Wandelementen angeformt oder in sonst einer Weise befestigt sind. Jedes dieser Profilstücke 16b weist eine Ausnehmung 16c auf, wobei zugeordnete Profilstücke 16b benachbarter Wandelemente 8 einen Raum bilden, in welchem ein Dichtungselement 41 aufgenommen ist. Durch dieses Dichtungselement 41, welches zweckmässigerweise eine Dichtleiste ist, wird zugleich eine Abdeckung der Fuge zwischen den Wandelementen 8 bewerkstelligt. Die Wandelemente 8 können über die im übrigen entsprechend den Randflanschen 16 ausgebildeten Profilstücke 16b in die Verbindungsprofile 15 eingehängt bzw. aufgehängt werden.

Aus Fig. 11 ist in Abweichung von der in Fig. 1 dargestellten Sanitärzelle eine Duschzelle mit kreisförmigem Grundriss dargestellt. Es liegt auf der Hand, dass auch unterschiedliche Grundrissformen verwirklicht werden können, wie etwa sechseckförmige Zellen u. dgl. Die kreisförmige Sanitärzelle besteht aus drei Wandelementen 8, die im Bereich ihrer Randflansche 16 in der zuvor beschriebenen Weise an einem Gerüst, bestehend aus Verbindungsprofilen 13, die zeichnerisch nicht dargestellt sind, befestigt sind. Der Eingang in die Sanitärzelle ist durch eine Schwenktür 31 gebildet, wobei in den Wandelementen Anschlagvorsprünge 32 bzw. 33 ausgebildet sind, die ein Durchschwenken der Türe verhindern und einen Spritzschutz bilden.

In Fig. 12 ist eine Auflagerung eines Wandelements 8 auf dem hochgezogenen Rand 4 der Bodenschale 2 ersichtlich. Dabei ist bodenseitig am Wandelement 8 eine Z-förmige Profilschiene 37 befestigt, zweckmässigerweise angeschraubt, welche mit ihrem Steg auf dem Randwulst 23'der Sicke 24 aufliegt. Die Aufhängung bzw. Abstützung des Wandelements 8 ist dabei derart, dass zwischen dem Boden der Sicke 24 und dem unteren Rand des Wandelements 8 ein Zwischenspalt verbleibt, durch den ein Luftaustausch in dem dahinter befindlichen Zwischenraum zwischen Wand des vorgegebenen Raumes und der Rückseite der Sanitärzelle möglich ist. Dies ist sehr zweckmässig, da hierdurch der Freiraum hinter der Sanitärzelle sehr vorteilhaft für den Austausch der feuchten Umgebung innerhalb der Sanitärzelle sein kann und damit die Atmungsaktivität der Wand des vorgegebenen Raumes herangezogen werden kann. Durch den hochgezogenen Randwulst 23 ist verhindert, dass Spritzwasser nach aussen dringen kann. Dieser Effekt ist auch durch die in Fig. 6 dargestellte Ausführungsform erreicht.

Gemäss Fig. 13 ist die Horizontalfuge zwischen dem Boden des Wandelements 8 und dem Boden der Sicke 24 durch eine Dichtleiste 38 abgedichtet, welche mit einem Fortsatz im Wandelement 8 verankert ist.

Gemäss Fig. 14 liegt das Wandelement 8 mit seinem unteren Randflansch 16 auf dem Boden der Sicke 24 auf, wobei zweckmässigerweise zwischen dem Randflansch 16 und dem Boden der Sicke ein komprimierbares Dichtungsband vorgesehen ist.

Eine sehr zweckmässige Ausführungsform ist schliesslich in Fig. 15 dargestellt, wobei einer der Randflansche 16 mit einem weiteren Falz 39 ausgebildet ist, welcher den Randflansch 16 des benachbarten Wandelements übergreift. Dieser Falz 39greiftauch unten in die Bodenwanne ein. Hierdurch wird die durch die flächenbündige Anlage erzielte Dichtung zwischen den Randflanschen 16 noch verstärkt. Hierbei ist anzuführen, dass selbstverständlich zwischen den Randflanschen 16 auch Dichtelemente vorgesehen sein können. Derartige Dichtelemente erübrigen sich jedenfalls bei einem zusätzlich vorgesehenen Falz 39. Ein derartiger Falz 39 kann jeweils einseitig an einem Wandelement vorgesehen sein.

Zusammenfassend ist festzuhalten, dass mit der beschriebenen Sanitärzelle sowohl eine Montage von aussen wie auch in sehr vorteilhafter Weise eine Montage von innen innerhalb vorgegebener Räume möglich ist. Die Sanitärzelle umfasst hierbei als Bausatz eine Bodenwanne, Wandelemente sowie eine Deckenschale, welche gegensätzlich zur Bodenschale einen heruntergezogenen umlaufenden Rand aufweisen kann (s. Fig. 2).

Bei der in Fig. 16 dargestellten Ausführungsform ist die Bodenwanne, wie allgemein bei einer Schwelle üblich, nochmals zurückgeführt. Damit kann die Last der Bodenwanne ohne weitere Massnahme unmittelbar abgetragen werden.

## Patentansprüche

1. Sanitärzelle aus vorgefertigten Bauelementen, umfassend eine schalenförmige Bodenwanne (2), Wandelemente (7, 8, 9) und eine schalenförmige Deckenschale, dadurch gekennzeichnet, dass die Wandelemente (7,8,9) den hochgezogenen Rand (4) von mindestens der Bodenwanne (2) an einer durch eine Abstufung (22) mit anschliessender Randwulst (23) gebildeten Sicke (24) innen übergreifen, mit seitlichen Randflanschen (16) versehen sind, die rechtwinklig von der Rückseite der Wandelemente vorstehen, sowie mit rückseitig vorstehenden Anschlusselementen über Anschlussprofile (13) an Wände des für den Einbau der Sanitärzelle vorgegebenen Raumes oder an eine Aussenverkleidung aufnehmende Aufbauprofile (14) befestigtbar sind.

2. Sanitärzelle nach Anspruch 1, dadurch gekennzeichnet, dass die Anschlusselemente der Wandelemente durch die Randflansche (16) gebildet sind, welche mit hakenartigen Vorsprüngen oder Ösen (20) versehen sind, die in Öffnungen oder Fortsätze von Verbindungsprofilen (15) einhängbarsind, die an den Anschluss- bzw. Aufbauprofilen (13, 14) befestigbar sind.

3. Sanitärzelle nach Anspruch 1, dadurch gekennzeichnet, dass die Anschlusselemente der Wandelemente durch Bohrungen in den Randflanschen (16) zur Aufnahme von Befestigungsstiften (19) oder Befestigungsschrauben gebildet sind, mit denen die Wandelemente an den Verbindungsprofilen (15) verankerbar sind.

4. Sanitärzelle nach einem der vorhergehenden Ansprüche, dadurch gekennzeichnet, dass die Randflansche (16) sich über die Länge der Wandelemente (8) erstrecken.

5. Sanitärzelle nach einem der vorhergehenden Ansprüche, dadurch gekennzeichnet, dass die Randflansche (16) durch die Wandelemente selbst oder durch Winkelstücke (16a) gebildet sind, welche an die Seitenränder der Wandelemente angeklebt oder angeformt sind.

6. Sanitärzelle nach einem der Ansprüche 1 bis 5, dadurch gekennzeichnet, dass die Anschluss-und Aufbauprofile (13, 14) durch U-förmige Träger mit seitlich von den U-Schenkeln abragenden Befestigungsflanschen (17) gebildet sind.

7. Sanitärzelle nach einem der Ansprüche 1 bis 6, dadurch gekennzeichnet, dass die Verbindungsprofile (15) U-förmig ausgebildet sind und mit ihrem Steg unmittelbar an den Anschluss- bzw. Aufbauprofilen (13, 14) befestigbar sind, wobei die U-Schenkel der Verbindungsprofile je durch einen Querstift (19) überbrückt sind, in welchem die Wandelemente mit ihren hakenförmigen Ösen (20) oder Vorsprüngen einhängbar sind.

8. Sanitärzelle nach Anspruch 7, dadurch gekennzeichnet, dass je die flächenbündig anliegenden Randflansche (16) benachbarter Wandelemente in übereinander angeordnete Querstifte (19) des oder der Verbindungsprofile (15) einhängbar sind.

9. Sanitärzelle nach Anspruch 6, dadurch gekennzeichnet, dass je die flächenbündig anliegenden Randflansche (16) benachbarter Wandelemente mit Profilstücken (35, 34) verschraubt oder verklebt sind, welche an den Anschluss- oder Aufbauprofilen (13,14) befestigt sind.

10. Sanitärzelle nach einem der Ansprüche 1 bis 9, dadurch gekennzeichnet, dass zwischen Anschluss- bzw. Aufbauprofil (13, 14) und Verbindungsprofil (15) Distanzelemente (26) vorgesehen sind.

11. Sanitärzelle nach Anspruch 10, dadurch gekennzeichnet, dass das Distanzelement (26) aus zwei L-förmigen Winkelstücken (27, 28) besteht, welche zu einem U-Profil zusammengesetzt sind, wobei die Winkelstücke (27,28) im Stegbereich des U-Profils korrespondierende Langlöcher (29) aufweisen, welche durch eine Feststellschraube (30) durchgriffen sind.

12. Sanitärzelle nach einem der Ansprüche 1 bis 11, dadurch gekennzeichnet, dass ein oder beide Randflansche (16) eines Wandelements einen Falz (39) aufweisen, welcher den Randflansch des benachbarten Wandelements über- oder hintergreift.

13. Sanitärzelle nach Anspruch 11, dadurch gekennzeichnet, dass die Wandelemente der Sanitärzelle (1) durch den Boden der Sicke (24) abgestützt sind.

14. Sanitärzelle nach Anspruch 13, dadurch gekennzeichnet, dass am Boden des Wandelements ein komprimierbares Dichtungsband oder eine Dichtleiste (38) zum Abdichten der Fuge zwischen Bodenwanne (2) und Wandelement (8) befestigt ist.

15. Sanitärzelle nach einem der Ansprüche 1 bis 14, dadurch gekennzeichnet, dass an der Unseite des Wandelements eine Z-förmige Schiene (37) angeordnet ist, welche den Randwulst (23) der Sicke (24) hintergreift und das Wandelement in einem Abstand zum Sickenboden der Bodenwanne (2) hält.

16. Sanitärzelle nach einem der Ansprüche 1 bis 15, dadurch gekennzeichnet, dass die Wandelemente Eckelemente (7), flächige Elemente (8) oder Wandvorsprungelemente (9) sind.

17. Sanitärzelle nach Anspruch 16, dadurch gekennzeichnet, dass zumindest in den flächigen Elementen Ausnehmungen für die Ablage von Gegenständen oder zur Aufnahme von Schränken und Sanitäranlagen vorgesehen sind.

18. Sanitärzelle nach einem der Ansprüche 1 bis 17, dadurch gekennzeichnet, dass die Elemente im Sichtbereich sämtlich abgerundete Ecken aufweisen.

19. Sanitärzelle nach einem der Ansprüche 1 bis 18, dadurch gekennzeichnet, dass die Wandelemente gerastet sind.

20. Sanitärzelle nach einem der Ansprüche 1 bis 19, dadurch gekennzeichnet, dass in die Bodenwanne (2) eine Duschwanne (3) eingef9.rmt ist, welche einen zum Ablauf geneigten Boden aufweist.

21. Sanitärzelle nach Anspruch 1, dadurch gekennzeichnet, dass die Bodenwanne (2) einen bodenbündigen Eingangsbereich (6) aufweist.

22. Sanitärzelle nach Anspruch 1, dadurch gekennzeichnet, dass sich die Aufbauprofile (14) über die Höhe der Sanitärzelle hinaus zwischen Boden und Decke des vorgegebenen Raums erstrecken.

23. Sanitärzelle nach Anspruch 15, dadurch gekennzeichnet, dass durch die Z-förmige Schiene (37), welche den Randwulst (23) der Sicke (24) hintergreift und das Wandelement in einem Abstand zum Sickenboden der Bodenwanne (2) hält, eine Hinterlüftung gebildet ist.

24. Sanitärzelle nach Anspruch 2, dadurch gekennzeichnet, dass zwischen den Verbindungsprofilen (15) und den Anschluss- bzw. Aufbauprofilen (13,14) schalldämmende Zwischenlagerungen (36) vorgesehen sind.

25. Sanitärzelle nach einem der Ansprüche 1 bis 23, dadurch gekennzeichnet, dass die Wandelemente (8) und Eckelemente von Schichtpressstoffplatten gebildet sind, wobei die einzelnen Schichten aus mit Kunstharz imprägnierten Zellulosebahnen bestehen.

26. Sanitärzelle nach einem der Ansprüche 1 bis 25, dadurch gekennzeichnet, dass die Wandelemente und Eckelemente an ihrer Oberfläche mit Melaminharz getränkten Dekorpapieren beschichtet sind.

## Claims

1. Toilet cabin constructed from prefabricated elements, comprising a shell-shaped floor pan (2), wall elements (7, 8, 9) and a shell-shaped ceiling, characterized in that the wall elements (7, 8, 9) overlap at the insidethe raised rim (4) at at least the floor pan (2) at a seam (24) formed by a step (22) with an adjoining bead (23), in that the said elements are provided with lateral rim flanges (16) which protrude at right angles from the back side of the wall elements, and in that they can be attached by means of rearwardly projecting connecting elements via connecting sections (13) to the walls of the room determined for the installation of the toilet cabin or to mounting sections (14) accommodating an exterior casing.

2. Toilet cabin in accordance with Claim 1, characterized in that the connecting elements of the wall elements are formed by the rim flanges (16) which are provided with hook-shaped projections or lugs (20) which can be hung into openings or projections of connecting sections (15) which can be attached to the connecting or mounting sections (13, 14).

3. Toilet cabin in accordance with Claim 1, characterized in that the connecting elements of the wall elements are formed by bores in the rim flanges (16) for accommodating fixing pins (19) or fixing screws by means of which the wall elements can be anchored ,at the connecting sections (15).

4. Toilet cabin in accordance with one of the preceding Claims, characterized in that the rim: flanges (16) extend along the length of the wall elements (8).

5. Toilet cabin in accordance with one of the preceding Claims, characterized in that the rim flanges (16) are formed by the wall elements themselves or by angle pieces (16a) which are glued or formed into the lateral rims of the wall elements.

6. Toiletcabin in accordance with one of Claims 1 to 5, characterized in that the connecting and mounting sections (13, 14) are formed by U-shaped supporting elements with mounting flanges (17) laterally protruding from the U-Iegs.

7. Toilet cabin in accordance with one of Claims 1 to 6, characterized in that the connecting sections (15) have a U-shaped design and can be directly attached with their cross-piece to the connecting and mounting sections (13,14), with the U-Iegs of the connecting sections being each crossed by a transverse pin (19) in which the wall elements can be hung with their hook-shaped lugs (20) or projections.

8. Toilet cabin in accordance with Claim 7, characterized in that the abutting rim flanges (16) of adjoining elements can be hung into transverse pins (19), which are arranged one above the other, of the connecting section(s) (15).

9. Toilet cabin in accordance with Claim 6, characterized in that the abutting rim flanges (16) of adjoining wall elements are fixed to section pieces (35,34) by means of screws or are glued to said section pieces, which section pieces are fixed to the connecting or mounting sections (13, 14).

10. Toilet cabin in accordance with one of Claims 1 to 9, characterized in that between the connecting or mounting sections (13,14) and the connection section (15) spacing elements (26) are provided.

11. Toilet cabin in accordance with Claim 10, characterized in that the spacing element (26) consists of two L-shaped angle pieces (27, 28) which are combined to form a U-section, with the angle piece (27, 28) being provided in the area of the cross-piece of the U-section with corresponding oblong holes (29) through which a setscrew (30) protrudes.

12. Toilet cabin in accordance with one of Claims 1 to 11, characterized in that one or both rim flanges (16) of a wall element are provided with a folding border (39) which overlaps or engages the rim flange of the adjoining wall element.

13. Toilet cabin in accordance with Claim 11, characterized in that the wall element of the toilet cabin (1) are supported by the bottom part of the seam (24).

14. Toilet cabin in accordance with Claim 13, characterized in that at the floor at the wall element a compressible sealing band or a sealing rim (38) is mounted for sealing the joint between the floor pan (2) and the wall element (8).

15. Toilet cabin in accordance with one of Claims 1 to 14, characterized in that at the bottom surface of the wall element a Z-shaped guide rail (37) is arranged which engages the bead (23) of the seam (24) and holds the wall element at a distance from the seam floor of the floor pan (2).

16. Toilet cabin in accordance with one of Claims 1 to 15, characterized in that the wall elements are corner elements (7), flat elements (8), or wall protrusion elements (9).

17. Toilet cabin in accordance with Claim 16, characterized in that at least in the flat elements recesses are provided for depositing objects or for accommodating cabinets or sanitary installations.

18. Toilet cabin in accordance with one of Claims 1 to 17, characterized in that all elements are provided with rounded-off edges in the area exposed to view.

19. Toilet cabin in accordance with one of Claims 1 to 18, characterized in that the wall elements are embossed.

20. Toilet cabin in accordance with one of Claims 1 to 19, characterized in that in the floor pan (2) a shower pan (3) is formed which has bottom which is inclined towards the drain.

21. Toilet cabin in accordance with Claim 1, characterized in that the floor pan (2) is provided with an entrance area (6) which flushes with the floor.

22. Toilet cabin in accordance with Claim 1, characterized in that the mounting sections (14) extend beyond the height of the toilet cabin between the floor and the ceiling of the predetermined room.

23. Toilet cabin in accordance with Claim 15, characterized in that a backward ventilation is formed by a Z-shaped guide rail (37) which engages the rim bead (23) of the seam (24) and holds the wall element at a distance from the seam floor of the floor pan (2).

24. Toilet cabin in accordance with Claim 2, characterized in that between the connecting sections (15) and the connecting or mounting sections (13, 14) sound-absorbing intermediate layers (36) are provided.

25. Toilet cabin in accordance with one of Claims 1 to 23, characterized in that the wall elements (8) and the corner elements are formed by plates made of moulded laminated plastics with the individual layers consisting of cellulose webs impregnated with synthetic resin.

26. Toilet cabin in accordance with one of Claims 1 to 25, characterized in that the wall elements and corner elements are coated at their surface with decorating papers which have been soaked with melamine resin.

## Revendications

1. Cellule sanitaire construite au moyen d'éléments préfabriqués, comprenant une cuve de fond (2) ayant la forme d'une cuvette, des éléments muraux préfabriqués (7, 8, 9) et un plafond en forme de coque, caractérisé en ce que les éléments muraux préfabriqués (7, 8, 9) pénètrent à l'intérieur du bord relevé (4) de la cuve de fond (2) au moins, au niveau d'une moulure (24) formée par une marche (22) à laquelle fait suite un bord renflé (23), en ce qu'ils sont munis, sur les côtés, de brides marginales (16) qui avancent perpendiculairement à la paroi arrière des éléments muraux et, également, en ce qu'on puisse les fixer aux murs de la pièce prévue pour l'encastrement de la cellule sanitaire ou à des profilés de construction (14) qui supportent un coffrage extérieur, par des éléments d'assemblage qui ressortent au dos et se montent avec des raccords profilés (13).

2. Cellule sanitaire selon la revendication 1, caractérisée en ce que les éléments d'assemblage des éléments muraux préfabriqués sont formés par les brides marginales (16) qui présentent des saillies en crochet ou des oeillets (20) que l'on peut accrocher dans des ouvertures ou des prolongements de profilés d'assemblage (15) que l'on peut fixer aux raccords profilés ou aux profilés de construction (13,14).

3. Cellule sanitaire selon la revendication 1, caractérisée en ce que les éléments d'assemblage des éléments muraux préfabriqués présentent des perforations dans les brides où pénètrent des chevilles (19) ou des vis de fixation avec lesquelles on peut ancrer les éléments muraux préfabriqués aux profilés d'assemblage (15).

4. Cellule sanitaire selon l'une des revendications ci-dessus, caractérisée en ce que les brides marginales (16) s'étendent sur la longueur des éléments muraux préfabriqués (8).

5. Cellule sanitaire selon l'une des revendications ci-dessus, caractérisée en ce que les brides marginales (16) sont formées par les éléments muraux préfabriqués eux-mêmes ou pardes pièces coudées (16a) qui sont collées ou façonnées aux bords latéraux des éléments muraux préfabriqués.

6. Cellule sanitaire selon l'une des revendications 1 à 5, caractérisée en ce que les raccords profilés et les profilés de construction sont formés par des supports en U munis de brides de fixation (17) ressortant sur les côtés des branches du U.

7. Cellule sanitaire selon l'une des revendications 1 à 6, caractérisée en ce que les profilés d'assemblage (15) ont la forme d'un U et peuvent être fixés par leur dos directement aux raccords profilés ou aux profilés de construction (13, 14), les branches du U des profilés d'assemblage étant reliées chacune par une goupille transversale (19) à laquelle on peut accrocher les éléments muraux préfabriqués par leurs oeillets (20) ou leurs saillies en crochet.

8. Cellule sanitaire selon la revendication 7, caractérisée en ce que les brides marginales (16) assemblées à surface plane des éléments muraux voisins peuvent être chacune accrochée dans des goupilles transversales (19) disposées l'une au-dessus des autres du ou des profilés d'assemblage (15).

9. Cellule sanitaire selon la revendication 6, caractérisée en ce que les brides marginales (16) assemblées à surface plane des éléments muraux voisins sont chacune vissées ou collées à des pièces profilées (35, 34) fixées aux raccords profilés ou aux profilés de construction (13, 14).

10. Cellule sanitaire selon l'une des revendications 1 à 9, caractérisée en ce que des éléments d'écartement (26) sont prévus entre le raccord profilé ou le profilé de construction (13, 14) et le profilé d'assemblage (15).

11. Cellule sanitaire selon la revendication 10, caractérisée en ce que l'élément d'écartement (26) est formé de deux pièces coudées (27, 28) en L, réunies pour former un profil en U, les pièces coudées (27, 28) présentant, à l'emplacement du dos du profil en U, des perforations (29) oblongues correspondantes traversées par une vis de serrage (30).

12. Cellule sanitaire selon l'une des revendications 1 à 11, caractérisée en ce qu'une ou les deux brides marginales (16) d'un élément mural présentent un pli (39) qui chevauche la bride marginale de l'élément mural voisin par le dessus ou par l'arrière.

13. Cellule sanitaire selon la revendication 11, caractérisée en ce que les éléments muraux de la cellule sanitaire (1 ) sont supportés par le fond de la moulure (24).

14. Cellule sanitaire selon la revendication 13, caractérisée en ce que, au fond de l'élément mural, est fixée une bande ou baguette d'étanchéité compressible (38), afin de rendre étanche la fente située entre la cuve de fond (2) et l'élément mural (8).

15. Cellule sanitaire selon l'une des revendications 1 à 14, caractérisée en ce qu'un rail (37) en forme de Z est placé sur la face inférieure de l'élément mural, qu'il chevauche le bord renflé (23) de la moulure (24) par l'arrière et qu'il maintient écarté l'élément mural du fond de la moulure de la cuve de fond (2).

16. Cellule sanitaire selon l'une des revendications 1 à 15, caractérisée en ce que les éléments muraux sont soit des éléments de coin (7), soit des éléments plans (8), soit des éléments en saillie (9).

17. Cellule sanitaire selon la revendication 16, caractérisée en ce que, au moins dans les éléments plans, sont prévus des creux pour poser des objets ou pour placer des armoires et des installations sanitaires.

18. Cellule sanitaire selon l'une des revendications 1 à 17, caractérisée en ce que les éléments présentent, dans leurs parties visibles, des angles totalement arrondis.

19. Cellule sanitaire selon l'une des revendications 1 à 18, caractérisée en ce que les éléments muraux sont à réseau.

20. Cellule sanitaire selon l'une des revendications 1 à 19, caractérisée en ce que, dans la cuve de fond (2), a été coulée une cuvette de douche (3) dont le fond est incliné vers un écoulement.

21. Cellule sanitaire selon la revendication 1, caractérisée en ce que la cuve de fond (2) a une entrée (6) au même niveau que le sol.

22. Cellule sanitaire selon la revendication 1, caractérisée en ce que les profilés de construction (14) s'étendent au-delà de la hauteur de la cellule sanitaire entre le sol et le plafond de la pièce prévue.

23. Cellule sanitaire selon la _{f}evendication 15, caractérisée en ce qu'une aération par l'arrière est effectuée grâce au rail (37) en forme de Z qui chevauche le bord renflé (23) de la moulure (24) par l'arrière et qui maintient écarté l'élément mural de la cuve de fond (2).

24. Cellule sanitaire selon la revendication 2, caractérisée en ce que des éléments insonorisants (36) sont interposés entre les profilés d'assemblage (15) et les raccords profilés ou les profilés de construction (13, 14).

25. Cellule sanitaire selon l'une des revendications 1 à 23, caractérisée en ce que les éléments muraux préfabriqués (8) et les éléments de coin sont formés de plaques stratifiées dont les différentes couches consistent en des pans de cellulose imprégnée de résine artificielle.

26. Cellule sanitaire selon l'une des revendications 1 à 25, caractérisée en ce que les éléments muraux préfabriqués et les éléments de coin sont recouverts, en surface, d'un papier décor imbibé de résine de mélamine.
